# EUROPÄISCHE PATENTSCHRIFT

(11) **EP 1 892 734 B1**
(45) Veröffentlichungstag und Bekanntmachung des Hinweises auf die Patenterteilung: **20.07.2016**
(21) Anmeldenummer: 07015313.5
(22) Anmeldetag: 03.08.2007
(51) Int. Cl.: H01H 1/06, H01R 4/58, H01R 13/62, H01R 13/629

(54) **Elektrische Kontaktanordnung**
Electric contact assembly
Ensemble de contact électrique

(30) Priorität: 21.08.2006 DE 102006039134
(43) Veröffentlichungstag der Anmeldung: 27.02.2008
(73) Patentinhaber: EPCOS AG, 81669 München (DE)
(72) Erfinder: Kartashev, Igor, Dr., 8530 Deutschlandsberg (AT)
(74) Vertreter: Epping - Hermann - Fischer

(56) Entgegenhaltungen:
- WO-A-2005/025362
- JP-A- 5 314 848
- JP-A- 2003 299 506
- US-A- 4 191 950
- US-A- 5 694 296
- US-A- 5 774 341

## Beschreibung

Aus den Druckschriften US 5,774,341 A, US 4,191,950 A, WO 2005/025362 A, JP 05-314 848 A, US 5,694,296 A und JP 2003-299506 A sind elektrische Kontaktanordnungen bekannt.

Eine zu lösende Aufgabe besteht darin, eine elektrische Kontaktanordnung anzugeben, die für eine einfache elektrische Kontaktierung geeignet ist.

Die Aufgabe wird gelöst mit einer elektrischen Kontaktanordnung nach Anspruch 1.

Es wird eine elektrische Kontaktanordnung mit einer Klettverbindung angegeben, die eine elektrisch leitfähige Oberfläche aufweist. Die Kontaktanordnung umfasst ein erstes und zweites Kontaktelement mit Klettstrukturen, die zur Bildung der Klettverbindung miteinander verhakbar sind. Die angegebene Kontaktanordnung zeichnet sich dadurch aus, dass die Kontaktelemente leicht voneinander trennbar sind, und dass eine elektrische Verbindung ohne großen technischen Aufwand hergestellt werden kann.

Das erste Kontaktelement umfasst mehrere erste biegsame Trägerbänder, die jeweils eine erste und zweite Hauptfläche haben. Das zweite Kontaktelement umfasst mehrere zweite biegsame Trägerbänder, die jeweils eine erste und zweite Hauptfläche haben. Jedes Kontaktelement weist Klettstrukturen mit einer elektrisch leitenden Oberfläche auf. Die ersten und zweiten Klettstrukturen sind zur Bildung einer Klettverbindung geeignet, d. h. sie sind komplementär zueinander ausgebildet.

Die Trägerbänder sind flexibel und weisen insbesondere elastische Eigenschaften auf.

Die Klettverbindung der Klettstrukturen, die eine elektrisch leitende Oberfläche aufweisen, zeichnet sich dadurch aus, dass sie als eine biegsame feste elektrische Verbindung geeignet ist.

Die Klettstrukturen sind in einer Variante aus einem Metalldraht gebildet. Der Flausch kann beispielsweise durch eine Metallwolle gebildet sein. Die Klettstrukturen umfassen beispielsweise metallisches Al, Cu, Ag und/oder Au.

Die Klettstrukturen umfassen in einer weiteren Variante jeweils eine dünne, biegsame, vorzugsweise elektrisch isolierende Trägerfaser mit einer metallisierten Oberfläche. Die Trägerfasern umfassen in einer vorteilhaften Variante beispielsweise einen Kunststoff. Polymere sind als Material für die Trägerfasern besonders gut geeignet. In Betracht kommen in diesem Zusammenhang beispielsweise Polyethylen, Polyimid (beispielsweise Nylon) und Kapton, das sich durch eine hohe Temperaturbeständigkeit auszeichnet. Auch andere temperaturfeste Materialien sind als Trägerfasern geeignet. Die Trägerfasern können Glas umfassen.

Die auf die Trägerfasern aufgebrachte Metallschicht enthält beispielsweise Al, Cu, Ag, Au oder ein anderes Metall. Die Metallschicht umfasst in einer Variante neben den Schichten aus diesen Materialien eine verschleißfeste, vorzugsweise schwer oxidierbare Oberschicht beispielsweise aus Ni. Die Metallschicht wird beispielsweise durch Sprühen oder in einem Abscheideverfahren (Sputtern usw.) aufgetragen.

Das jeweilige Trägerband umfasst ein elektrisch isolierendes Trägersubstrat und eine fest mit diesem verbundene Leiterbahn, die auf das Trägersubstrat vorzugsweise in ein und demselben Verfahrensschritt wie die Metallschicht aufgetragen wird. Die Trägerfasern der Klettstrukturen sind fest mit dem Trägersubstrat verbunden.

Die Leiterbahn ist vorzugsweise als eine elektrische Zuleitung vorgesehen. Sie ist auf einer Oberfläche des Trägersubstrats angeordnet und leitend mit dem Kontaktbereich dieses Trägerbandes verbunden. Beide Hauptflächen des Trägersubstrats weisen jeweils mindestens eine Leiterbahn auf. Die Leiterbahnen der beiden Hauptflächen sind über mindestens eine im Trägersubstrat ausgebildete Öffnung, die eine metallisierte Oberfläche aufweist, leitend miteinander verbunden.

Auf der Leiterbahn, die als Zuleitung dient, ist vorzugsweise eine Isolationsschicht angeordnet. Diese isoliert die Zuleitung nach außen, was zur Vermeidung von ungewünschten Kurzschlüssen und elektrischem Schlag von Vorteil sein kann.

Die Leiterbahn ist in einem Zuleitungsbereich des Trägerbands angeordnet, der vorzugsweise auf der Hauptfläche des jeweiligen Trägerbands liegt, auf der auch der Kontaktbereich mit den Klettstrukturen angeordnet ist. Der Zuleitungsbereich ist vorzugsweise frei von den Klettstrukturen.

Das Trägerband weist in einer Variante mindestens einen Endbereich auf, der frei von den Klettstrukturen und vorzugsweise auch frei von einer Metallisierung ist. Dieser Endbereich dient als Griff für einen Benutzer, was insbesondere für die Trennung der Klettverbindung der Trägerbänder von Vorteil ist.

Die erste Hauptfläche des jeweiligen Trägerbands weist an dem Kontaktbereich Schlaufen mit einer elektrisch leitenden Oberfläche als erste Klettstrukturen auf. Die zweite Hauptfläche des jeweiligen Trägerbands weist an dem Kontaktbereich Haken mit einer elektrisch leitenden Oberfläche als zweite Klettstrukturen auf. Die ersten Klettstrukturen bilden vorzugsweise einen Flausch, während die zweiten Klettstrukturen als Haken ausgebildet sind. Es werden mehr als nur zwei solcher Trägerbänder miteinander verbunden. Die ersten und zweiten Trägerbänder werden miteinander verbunden und dazu so übereinander gelegt, dass die ersten und zweiten Klettstrukturen ineinander greifen. Vorzugsweise werden mit Klettstrukturen versehene Bereiche der ersten und zweiten Trägerbänder abwechselnd angeordnet, wobei die Trägerbänder derselben Sorte beispielsweise durch eine gemeinsame Umhüllung oder einen Gurt zu einem Bund miteinander verbunden werden. Die Trägerbänder derselben Sorte sind elektrisch parallel zueinander verbunden, wobei sie vorzugsweise an einen gemeinsamen elektrischen Anschluss angeschlossen werden. Durch die Verbindung einer Vielzahl von Trägerbändern gelingt es, eine Stromtragfähigkeit der elektrisch leitenden Klettverbindung zu erhöhen.

Das elektrische Kontaktelement, das eine elektrisch leitfähige Klettverbindung umfasst, wird nun anhand von schematischen und nicht maßstabgetreuen Figuren erläutert. Es zeigen:
Figur 1 im Querschnitt ein Beispiel einer nicht zur Erfindung gehörenden Klettverbindung mit ineinander greifenden elektrisch leitfähigen Klettstrukturen von zwei Trägerbändern;
Figur 2 im Querschnitt ein Ausführungsbeispiel einer Klettverbindung, die eine Vielzahl von Trägerbändern aufweist, die auf beiden Oberflächen Klettstrukturen aufweisen.

In Figur 1 ist ein Beispiel einer nicht zur Erfindung gehörenden Klettverbindung gezeigt, die ein erstes Trägerband 1 und ein zweites Trägerband 2 umfasst. Das erste Trägerband 1 umfasst ein flexibles erstes Trägersubstrat 11 und das zweite Trägerband 2 ein flexibles zweites Trägersubstrat 21. Das erste Trägerband 1 weist einen ersten Kontaktbereich 12 mit ersten Klettstrukturen 14 und das zweite Trägerband 2 einen zweiten Kontaktbereich 22 mit zweiten Klettstrukturen 24 auf. Die Klettstrukturen 14, 24 der beiden Trägerbänder sind komplementär zueinander - als Schlaufen und Haken - ausgebildet und greifen ineinander. Die ersten Klettstrukturen 14 sind mit dem Trägersubstrat 11 des ersten Trägerbands 1 und die zweiten Klettstrukturen 24 mit dem Trägersubstrat 21 des zweiten Trägerbands 2 fest verbunden, auch wenn die Klettverbindung getrennt wird.

An der Oberfläche des jeweiligen Trägersubstrats sind Leiterbahnen 15, 25 angeordnet, die mit dem Kontaktbereich 12, 22 elektrisch leitend verbunden sind. Die Leiterbahnen sind hier auf beiden Hauptflächen des Trägersubstrates angeordnet. Die Leiterbahnen der beiden Hauptflächen sind über mindestens eine im Trägersubstrat ausgebildete Durchkontaktierung 16, 26 leitend miteinander verbunden. Die Durchkontaktierung kann beispielsweise durch eine im Trägersubstrat ausgebildete Öffnung mit einer metallisierten Oberfläche gebildet sein. Die Öffnung kann aber auch mit einem elektrisch leitfähigen Material zumindest teilweise ausgefüllt sein.

Auf die Metallisierung auf der nach außen gewandten Seite des Trägerbandes kann unter Umständen verzichtet werden. Falls durch das Band durchkontaktiert wird, ist es möglich, auf die Metallisierung auf der nach innen gewandten Seite des Trägerbandes verzichtet werden.

Jedes Trägerband 11, 21 kann mindestens eine innen liegende Leiterbahn aufweisen, die parallel zu den Leiterbahnen 15 bzw. 25 geschaltet und auch mit der Durchkontaktierung 16 bzw. 26 leitend verbunden ist. Eine parallele Verschaltung von Leiterbahnen hat den Vorteil einer hohen Stromtragfähigkeit. Dadurch gelingt es, in der Kontaktanordnung mit der Klettverbindung Ströme über 1 A zu führen.

Das jeweilige Trägerband 1, 2 umfasst einen Endbereich 13, 23, der frei von Klettstrukturen ist. Der Endbereich 13, 23 ist vorzugsweise metallisierungsfrei und als Griff für einen Benutzer zur Trennung der Klettverbindung vorgesehen.

Vorzugsweise weist nur ein als Kontaktbereich vorgesehener Bereich des jeweiligen Trägerbandes die Klettstrukturen auf, wobei seine übrigen Bereiche frei von Klettstrukturen sind.

In Figur 2 ist eine erfindungsgemäße Klettverbindung gezeigt, die eine Vielzahl von ersten Trägerbändern 1 sowie eine Vielzahl von zweiten Trägerbändern 2 aufweist, die jeweils auf beiden Oberflächen Klettstrukturen aufweisen. Beispielsweise sind schlaufenartige Klettstrukturen auf der ersten Hauptfläche und hakenartige Klettstrukturen auf der zweiten Hauptfläche des jeweiligen ersten (oder zweiten) Trägerbands angeordnet.

Es ist vorteilhaft, wenn die endständigen Trägerbänder auf ihrer nach außen gewandten Oberfläche keine Klettstrukturen aufweisen.

Die Trägerbänder ein und derselben Sorte sind vorzugsweise - beispielsweise mittels eines Gurtes oder einer Umhüllung - zu einem Bund zusammengefasst.

### Bezugszeichenliste

- 1: erstes Trägerband
- 11: Trägersubstrat
- 12: Kontaktbereich des ersten Trägerbandes
- 13: Endbereich des ersten Trägerbandes
- 14: erste Klettstrukturen
- 15: Leiterbahn
- 16: Durchkontaktierung
- 2: zweites Trägerband
- 21: Trägersubstrat
- 22: Kontaktbereich des zweiten Trägerbandes
- 23: Endbereich des zweiten Trägerbandes
- 24: zweite Klettstrukturen
- 25: Leiterbahn
- 26: Durchkontaktierung

## Patentansprüche

1. Elektrische Kontaktanordnung
- mit einer Klettverbindung, die eine elektrisch leitfähige Oberfläche aufweist,
- mit einem ersten und zweiten Kontaktelement,
- wobei das erste Kontaktelement mehrere erste biegsame Trägerbänder (1) umfasst, die jeweils eine erste und eine zweite Hauptfläche haben, und das zweite Kontaktelement mehrere zweite biegsame Trägerbänder (2) umfasst, die jeweils eine erste und zweite Hauptfläche haben,
- wobei jedes Kontaktelement Klettstrukturen (14, 24) mit einer elektrisch leitenden Oberfläche aufweist,
- wobei die Klettstrukturen (14, 24) eines der Kontaktelemente mit denjenigen des jeweils anderen Kontaktelements zur Bildung der Klettverbindung miteinander verhakbar sind,
- wobei die Klettstrukturen (14, 24) an einem Kontaktbereich (13, 23) des jeweiligen Trägerbandes befestigt sind,
- wobei das jeweilige Trägerband (1, 2) ein elektrisch isolierendes Trägersubstrat (11, 21) und eine fest mit diesem verbundene Leiterbahn (15, 25) umfasst, die leitend mit dem Kontaktbereich (12, 22) dieses Trägerbandes verbunden ist,
- wobei beide Hauptflächen des Trägersubstrats (11, 21) jeweils mindestens eine Leiterbahn (15, 25) aufweisen, **dadurch gekennzeichnet, dass**
- die Leiterbahnen der beiden Hauptflächen über mindestens eine im Trägersubstrat (11, 21) ausgebildete Öffnung leitend miteinander verbunden sind,
- die erste Hauptfläche des jeweiligen Trägerbands (1, 2) an dem jeweiligen Kontaktbereich Schlaufen mit einer elektrisch leitenden Oberfläche als erste Klettstrukturen aufweist und die zweite Hauptfläche des jeweiligen Trägerbands (1, 2) an dem jeweiligen Kontaktbereich Haken mit einer elektrisch leitenden Oberfläche als zweite Klettstrukturen aufweist,
- die ersten und zweiten Trägerbänder (1, 2) miteinander verbunden sind und dazu derart übereinander gelegt werden, dass die ersten und zweiten Klettstrukturen der ersten und zweiten Trägerbänder (1, 2) ineinander greifen, wobei die ersten Trägerbänder (1) elektrisch parallel zueinander verbunden werden und die zweiten Trägerbänder (2) elektrisch parallel zueinander verbunden werden.

2. Kontaktanordnung nach Anspruch 1,
- wobei die Klettstrukturen (14, 24) biegsame Fasern aus einem elektrisch isolierenden Material umfassen, deren Oberfläche metallisiert ist.

3. Kontaktanordnung nach Anspruch 2,
- wobei die biegsamen Fasern ein Polymer umfassen.

4. Kontaktanordnung nach Anspruch 1,
- wobei die Klettstrukturen (14, 24) jeweils einen Metalldraht umfassen.

5. Kontaktanordnung nach Anspruch 4,
- wobei die die Klettstrukturen (14, 24) tragende Hauptfläche des jeweiligen Trägerbands (1, 2) mindestens einen Zuleitungsbereich aufweist, in dem die Leiterbahn (15, 25) angeordnet ist,
- wobei der Zuleitungsbereich frei von den Klettstrukturen (14, 24) ist.

6. Kontaktanordnung nach einem der Ansprüche 1 bis 5,
- wobei das jeweilige Trägerband (1, 2) mindestens ein Endbereich (13, 23) aufweist, der frei von den Klettstrukturen (14, 24) und frei von einer Metallisierung ist.

## Claims

1. Electrical contact arrangement
- having a touch-and-close connection which has an electrically conductive surface,
- having a first and a second contact element,
- wherein the first contact element comprises a plurality of first flexible carrier strips (1) which each have a first and a second main area, and the second contact element comprises a plurality of second flexible carrier strips (2) which each have a first and a second main area,
- wherein each contact element has touch-and-close structures (14, 24) with an electrically conductive surface,
- wherein the touch-and-close structures (14, 24) of one of the contact elements can be hooked to those of the respectively other contact element in order to form the touch-and-close connection with one another,
- wherein the touch-and-close structures (14, 24) are fastened to a contact region (13, 23) of the respective carrier strip,
- wherein the respective carrier strip (1, 2) comprises an electrically insulating carrier substrate (11, 21) and a conductor track (15, 25) which is fixedly connected to the said carrier substrate and which is conductively connected to the contact region (12, 22) of the said carrier strip,
- wherein both main areas of the carrier substrate (11, 21) each have at least one conductor track (15, 25),
**characterized in that**
- the conductor tracks of the two main areas are conductively connected to one another by means of at least one opening which is formed in the carrier substrate (11, 21),
- the first main area of the respective carrier strip (1, 2) has loops with an electrically conductive surface as first touch-and-close structures on the respective contact region, and the second main area of the respective carrier strip (1, 2) has hooks with an electrically conductive surface as second touch-and-close structures on the respective contact region,
- the first and the second carrier strips (1, 2) are connected to one another and, to this end, are placed one above the other in such a way that the first and the second touch-and-close structures of the first and the second carrier strips (1, 2) engage one in the other, wherein the first carrier strips (1) are connected electrically in parallel in relation to one another, and the second carrier strips (2) are connected electrically in parallel in relation to one another.

2. Contact arrangement according to Claim 1,
- wherein the touch-and-close structures (14, 24) comprise flexible fibres which are composed of an electrically insulating material and of which the surface is metallized.

3. Contact arrangement according to Claim 2,
- wherein the flexible fibres comprise a polymer.

4. Contact arrangement according to Claim 1,
- wherein the touch-and-close structures (14, 24) each comprise a metal wire.

5. Contact arrangement according to Claim 4,
- wherein the main area of the respective carrier strip (1, 2), which main area is fitted with the touch-and-close structures (14, 24), has at least one supply line region in which the conductor track (15, 25) is arranged,
- wherein the supply line region is free of the touch-and-close structures (14, 24).

6. Contact arrangement according to one of Claims 1 to 5,
- wherein the respective carrier strip (1, 2) has at least one end region (13, 23) which is free of the touch-and-close structures (14, 24) and is free of a metallization.

## Revendications

1. Ensemble de contact électrique
- comportant une liaison auto-agrippante ayant une surface électriquement conductrice,
- comportant des premier et second éléments de contact,
- dans lequel le premier élément de contact comprend plusieurs premières bandes de support flexibles (1) qui possèdent respectivement des première et seconde surfaces principales, et le second élément de contact comprend plusieurs secondes bandes de support flexibles (2) qui possèdent respectivement des première et seconde surfaces principales,
- dans lequel chaque élément de contact présente des structures auto-agrippantes (14, 24) ayant une surface électriquement conductrice,
- dans lequel les structures auto-agrippantes (14, 24) d'un élément de contact peuvent être amenées à s'accrocher les unes aux autres avec chacun des autres éléments de contact respectifs pour former la liaison auto-agrippante,
- dans lequel les structures auto-agrippantes (14, 24) sont fixées à une zone de contact (13, 23) de la bande de support respective,
- dans lequel la bande de support respective (1, 2) comprend un substrat de support électriquement isolant (11, 21) et une piste conductrice (15, 25) fermement reliée à celui-ci et reliée de manière conductrice à la zone de contact (12, 22) de ladite bande de support,
- dans lequel les deux surfaces principales du substrat de support (11, 21) comportent respectivement au moins une piste conductrice (15, 25),
**caractérisé en ce que**
- les pistes conductrices des deux surfaces principales sont reliées l'une à l'autre de manière conductrice par l'intermédiaire d'au moins une ouverture ménagée dans le substrat de support (11, 21),
- la première surface principale de la bande de support respective (1, 2) présente sur la zone de contact respective des boucles ayant une surface électriquement conductrice en tant que premières structures auto-agrippantes et la seconde surface principale de la bande de support respective (1, 2) présente sur la zone de contact respective des crochets ayant une surface électriquement conductrice en tant que secondes structures auto-agrippantes,
- les premières et secondes bandes de support (1, 2) sont reliées les unes aux autres et sont agencées les unes sur les autres de manière à ce que les premières et secondes structures auto-agrippantes des premières et secondes bandes de support (1, 2) s'imbriquent les unes dans les autres, dans lequel les premières bandes de support (1) sont électriquement reliées en parallèle les unes aux autres et les secondes bandes de support (2) sont électriquement reliées en parallèle les unes aux autres.

2. Ensemble de contact selon la revendication 1,
- dans lequel les structures auto-agrippantes (14, 24) comprennent des fibres flexibles constituées d'un matériau électriquement isolant dont la surface est métallisée.

3. Ensemble de contact selon la revendication 2,
- dans lequel les fibres flexibles comprennent un polymère.

4. Ensemble de contact selon la revendication 1,
- dans lequel les structures auto-agrippantes (14, 24) comprennent chacune un fil métallique.

5. Ensemble de contact selon la revendication 4,
- dans lequel la surface principale portant les structures auto-agrippantes (14, 24) de la bande de support respective (1, 2) présente au moins une zone d'alimentation dans laquelle est disposée la piste conductrice (15, 25),
- dans lequel la zone d'alimentation ne comporte pas les structures auto-agrippantes (14, 24).

6. Ensemble de contact selon l'une quelconque des revendications 1 à 5,
- dans lequel la bande de support respective (1, 2) présente au moins une zone d'extrémité (13, 23) qui ne comporte pas les structures auto-agrippantes (14, 24) et qui ne comporte pas de métallisation.
